# EUROPÄISCHE PATENTSCHRIFT

(11) **EP 0 673 543 B1**
(45) Veröffentlichungstag und Bekanntmachung des Hinweises auf die Patenterteilung: **19.03.1997**
(21) Anmeldenummer: 94900756.1
(22) Anmeldetag: 02.12.1993
(51) Int. Cl.: H01C 7/12

(54) **ÜBERSPANNUNGSABLEITER MIT EINEM METALLOXID-WIDERSTAND**
OVERVOLTAGE SUPPRESSOR WITH A METAL OXIDE RESISTOR
DISPOSITIF DE PROTECTION CONTRE LES SURTENSIONS COMPORTANT UNE RESISTANCE EN OXYDE METALLIQUE

(30) Priorität: 08.12.1992 DE 9217133 U
(43) Veröffentlichungstag der Anmeldung: 27.09.1995
(73) Patentinhaber: SIEMENS AKTIENGESELLSCHAFT, 80333 München (DE)
(72) Erfinder: KIRCH, Johannes, D-14052 Berlin (DE); LEUSCHNER, Hans, D-12167 Berlin (DE)
(86) Internationale Anmeldenummer: DE9301159
(87) Internationale Veröffentlichungsnummer: WO9414171

(56) Entgegenhaltungen:
- US-A- 4 326 232

## Beschreibung

Die Erfindung liegt auf dem Gebiet der Schutztechnik für Energieverteilungsanlagen und befaßt sich mit der konstruktiven Ausgestaltung eines Überspannungsableiters, mit einem Isolierstoffgehäuse und mit einem innerhalb des Isolierstoffgehäuses angeordneten Metalloxid-Widerstand, wobei der Metalloxid-Widerstand aus zwei oder mehr elektrisch parallel geschalteten Säulen aus einer größeren Anzahl von Widerstandselementen besteht, von denen jede Säule zwei gesonderte Halteplatten aufweist, zwischen denen die Widerstandselemente der Säule angeordnet sind, und die ihrerseits mittels isolierender, die Widerstandselemente seitlich fixierender Haltestangen verbunden sind.

Überspannungsableiter mit einem Metalloxidwiderstand als Ableitelement bestehen im allgemeinen aus einer Vielzahl säulenartig übereinander angeordneter flacher zylindrischer Widerstandselemente, wobei die aus diesen Widerstandselementen gebildete Säule innerhalb eines oben und unten dicht verschlossenen Keramikisolators bzw. Kunststoffisolators angeordnet ist ("IEEE-Transactions on powerdelivery, Volume PWRD-1, No. 1, January 1986, S. 151 bis 156; Figur 6).

Zur Erhöhung des Energieaufnahmevermögens oder zur Reduzierung der Restspannungswerte ist es bei Metalloxid-Ableitern üblich, mehrere aus einzelnen Widerstandselementen aufgebaute Widerstandssäulen elektrisch parallel zu schalten. Hierzu sind innerhalb eines gemeinsamen Isolierstoffgehäuses zwei bis vier Säulen nebeneinander auf einer Tragplatte angeordnet, mit deren Hilfe sie in das gemeinsame Gehäuse eingesetzt werden. Dies ist beispielsweise aus der US-A-4,326,232 bekannt.

Durch die Erfindung wird eine Überspannungsableiterkonstruktion geschaffen, die die Handhabbarkeit und die meßtechnische Zugänglichkeit der einzelnen Säulen erleichtert. Ausgehend von einem Überspannungsableiter mit den Merkmalen des Oberbegriffes des Schutzanspruches 1 ist hierzu vorgesehen, daß die Säulen am unteren Ende des Isolierstoffgehäuses auf einer Platine zentriert zur Achse des Isolierstoffgehäuses angeordnet sind und daß jeder der Säulen eine gesonderte Druckfeder zur Kontaktierung zugeordnet ist.

Eine derartige Ausgestaltung sieht also vor, daß die einzelnen, aus Widerstandselementen aufgebauten Säulen jeweils ein eigenständiges Modul bilden, das eine mechanisch in sich tragfähige Konstruktion darstellt. Von diesen Modulen wird jeweils die benötigte Anzahl nebeneinander in das Isoliergehäuse gestellt und an den beiden Enden durch geeignete konstruktive Maßnahmen mechanisch und elektrisch miteinander verbunden und fixiert. Durch den auf diese Weise standardisierten, untereinander völlig gleichen Aufbau mehrerer Module erhält man eine wesentliche Fertigungsvereinfachung. Insbesondere sind die einzelnen Module während der Montage des Überspannungsableiters leicht handhabbar. Weiterhin ist die Möglichkeit gegeben, vor dem kompletten Zusammenbau des Überspannungsableiters die einzelnen Module auszumessen und somit die Stromaufteilung zu überprüfen. - Bezüglich des Betriebs eines solchen Uberspannungsableiters ermöglicht der getrennte Aufbau der einzelnen Widerstandssäulen bei Überlastung des Ableiters ein Verschieben der Module gegeneinander, um so im Bereich des brennenden Lichtbogens einen Druckentlastungskanal mit größtmöglichen Querschnitt freizugeben. Diese Verschiebbarkeit kann durch entsprechende konstruktive Maßnahmen am oberen und gegebenenfalls auch am unteren Ende der einzelnen Säulen gewährleistet sein.

Dadurch, daß die einzelnen Widerstandssäulen jeweils mittels einer gesonderten Druckfeder kontaktiert sind, wird für alle Module ein im wesentlichen gleich großer Kontaktdruck und somit ein gleich großer Übergangswiderstand erreicht.

Ein Ausführungsbeispiel des neuen Uberspannungsableiters ist in den Figuren 1 und 2 dargestellt. Dabei zeigt Figur 1 einen Vertikalschnitt des Gehäuses mit einer Ansicht des Ableiterelementes und Figur 2 einen Querschnitt durch den Ableiter im Bereich des unteren Endes.

Figur 1 zeigt einen Überspannungsableiter, dessen Gehäuse in bekannter Weise aus dem Keramikisolator 1 und einem metallenen Fußteil 2 sowie einem metallenen Kopfteil 3 besteht. Das Gehäuse könnte auch aus einem Kunststoff bestehen. Am unteren Ende des Keramikisolators 1 ist eine Platine 4 in Form eines Tragsternes angeordnet, die mittels eines Montageringes 41 fixiert ist, wobei dieser Montagering zugleich eine Membrane 42 und einen Dichtring 43 fixiert. Mit der Platine 4 ist weiterhin ein aufgesetzter kreuzartiger Stegkörper 44 verbunden, auf dem sich die säulenartigen Widerstandsmodule 6 abstützen. Diese Module bestehen aus einer Vielzahl übereinander angeordneter Widerstandselemente 64, die sich zwischen der unteren Halteplatte 61 und der oberen Halteplatte 62 befinden, wobei die Halteplatten mittels dreier am Umfang gleichmäßig verteilt angeordneter Haltestangen 63 miteinander verbunden sind. An der unteren Halteplatte 61 ist jeweils ein klotzartiger Abstandhalter 5 befestigt, über den der jeweilige säulenartige Modul 6 formschlüssig im kreuzartigen Stegkörper 44 zentriert ist.

An der oberen Halteplatte 62 ist ebenfalls ein Abstandhalter 7 angeordnet, auf dem eine Druckfeder 8 aufliegt. Gemeinsam für alle säulenartigen Module 6 ist weiterhin eine Kontaktplatte 9 vorgesehen, die unter Zwischenschaltung von Druckstücken 10 von dem mit dem Kopfteil 3 verbundenen Druckring 11 sowie der Druckplatine 13 unter Druck gesetzt wird. Der Druckring 13 dient weiterhin zur Fixierung der oberen Membran 12 und des zugehörigen Dichtringes.

Gemäß Figur 2 sind innerhalb des Keramikisolators 1 vier säulenartige Module 6 angeordnet. Die Halteplatten 61 und 62 der Module sind dabei dreieckförmig gestaltet, um eine möglichst geringe radiale Ausdehnung des Uberspannungsableiters als Ganzes zu gewährleisten.

## Patentansprüche

1. Überspannungsableiter mit einem Isolierstoffgehäuse (1) und mit einem innerhalb des Isolierstoffgehäuses (1) angeordneten Metalloxid-Widerstand, wobei der Metalloxid-Widerstand aus zwei oder mehr elektrisch parallel geschalteten Säulen aus einer größeren Anzahl von Widerstandselementen besteht, von denen jede Säule (6) zwei gesonderte Halteplatten (61, 62) aufweist, zwischen denen die Widerstandselemente der Säule (6) angeordnet sind, und die ihrerseits mittels isolierender, die Widerstandselemente seitlich fixierender Haltestangen (63) verbunden sind,
**dadurch gekennzeichnet**, daß
die Säulen (6) am unteren Ende des Isolierstoffgehäuses (1) auf einer Platine (4,44) zentriert zur Achse des Isolierstoffgehäuses (1) angeordnet sind und daß jeder der Säulen eine gesonderte Druckfeder (8) zur Kontaktierung zugeordnet ist.

2. Überspannungsableiter nach Anspruch 1,
**dadurch gekennzeichnet,**
daß die Halteplatten (61,62) dreieckförmig gestaltet sind.

## Claims

1. Surge diverter having an insulating case (1) and having a metal-oxide resistor arranged within the insulating case (1), whereby the metal-oxide resistor comprises two or more columns of a larger number of resistor elements, which columns are connected electrically in parallel, each column (6) having two separate holding plates (61, 62), between which the resistor elements of the column (6) are arranged, and which for their part are connected by means of insulating holding rods (63) which laterally fix the resistor elements in position, characterized in that the columns (6) at the lower end of the insulating case (1) are arranged on a board (4, 44) centred with respect to the axis of the insulating case (1) and in that a separate pressure spring (8) is allocated to each of the columns for contacting.

2. Surge diverter according to claim 1, characterized in that the holding plates (61, 62) are formed in triangular manner.

## Revendications

1. Dispositif de protection contre les surtensions comprenant un boîtier (1) en matière isolante et une résistance à oxyde métallique, disposée à l'intérieur du boîtier (1) en matière isolante, la résistance à oxyde métallique consistant en deux colonnes ou davantage électriquement montées en parallèle et constituées d'un plus grand nombre d'éléments résistifs, chaque colonne (6) présentant deux plaquettes de support (61, 62) distinctes entre lesquelles sont disposés les éléments résistifs de la colonne (6), tandis que les plaquettes sont reliées, de leur côté, au moyen de barrettes de retenue (63) isolantes qui immobilisent latéralement les éléments résistifs,
caractérisé par le fait que les colonnes (6) sont disposées à l'extrémité inférieure du boîtier (1) en matière isolante sur une platine (4, 44), de manière centrée par rapport à l'axe du boîtier (1) en matière isolante, et qu'un ressort de pression (8) distinct est associé à chacune des colonnes pour l'établissement du contact.

2. Dispositif de protection contre les surtensions selon la revendication 1,
caractérisé par le fait que les plaquettes de support (61, 62) sont de forme triangulaire.
